# EUROPÄISCHE PATENTSCHRIFT

(11) **EP 2 766 657 B1**
(45) Veröffentlichungstag und Bekanntmachung des Hinweises auf die Patenterteilung: **16.08.2017**
(21) Anmeldenummer: 12784467.8
(22) Anmeldetag: 02.10.2012
(51) Int. Cl.: F21V 19/00, F21Y 101/00, F21Y 115/10

(54) **LED-MODUL MIT EINEM KÜHLKÖRPER**
LED MODULE WITH A HEAT SINK
MODULE LED POURVU D'UN CORPS DE REFROIDISSEMENT

(30) Priorität: 12.10.2011 DE 102011084365
(43) Veröffentlichungstag der Anmeldung: 20.08.2014
(73) Patentinhaber: OSRAM GmbH, 80807 München (DE)
(72) Erfinder: SACHSENWEGER, Peter, 93197 Zeitlarn (DE); HOETZL, Guenter, 93049 Regensburg (DE); KRAUS, Robert, 93051 Regensburg (DE)
(86) Internationale Anmeldenummer: PCT/EP2012/069481
(87) Internationale Veröffentlichungsnummer: WO 2013/053626

(56) Entgegenhaltungen:
- EP-A2- 2 333 398
- WO-A1-2004/071143
- WO-A1-2009/121439
- US-A1- 2008 130 275
- US-A1- 2011 069 502

## Beschreibung

### Technisches Gebiet

Die Erfindung betrifft ein Beleuchtungsvorrichtung umfassend mindestens ein Leuchtmodul und mindestens einen Leuchtmodulträger, wobei der Leuchtmodulträger zur Wärmeabfuhr von dem Leuchtmodul vorgesehen ist

### Stand der Technik

Beleuchtungsvorrichtungen, insbesondere solche, bei denen Halbleiterlichtquellen, wie beispielsweise LEDs, zur Lichterzeugung genutzt werden, sind häufig modular aufgebaut, d.h. es sind unterschiedliche Module mit unterschiedlichen Funktionen vorgesehen. Von zentraler Bedeutung sind dabei die so genannten Leuchtmodule, d.h. die Module, die im Wesentlichen die eigentlichen Lichtquellen tragen. Diese Module sollen einfach montierbar sein, dabei aber gleichzeitig zuverlässig gehalten sein und einen guten Wärmeübergang auf den darunter befindlichen Leuchtmodulträger aufweisen, um die beim Betrieb der Lichtquellen entstehende Wärme zuverlässig abführen zu können. Üblicherweise werden die Leuchtmodule dazu mit dem Leuchtmodulträger verschraubt oder verklebt, so dass die mechanische Kontaktierung sichergestellt ist. Nachteilig an einer Klebeverbindung ist jedoch, dass das Modul nur noch schwer oder gar nicht mehr von dem Träger entfernt werden kann. Bei einer Schraub- oder Nietverbindung hingegen kann das Leuchtmodul zwar einfach wieder vom Träger getrennt werden, es wird von den Schrauben jedoch an den Schraubenlöchern so fixiert, dass es bei der Erwärmung aufgrund der unterschiedlichen thermischen Ausdehnung von Module und Träger zu einer Aufwölbung des Leuchtmoduls kommen kann, so dass die thermische Verbindung zu dem Träger verschlechtert oder unterbrochen wird und das Modul sich überhitzen kann. Auch kann durch die Aufwölbung eine mechanische Beschädigung des Moduls erfolgen. Um den thermischen Kontakt zwischen Leuchtmodul und Modulträger zu verbessern, wird zwischen Leuchtmodul und Leuchtmodulträger häufig ein so genanntes "Thermal Interface Material" (TIM) eingebracht, das insbesondere durch Ausgleich von Unebenheiten den thermischen Kontakt verbessert. Dies ist jedoch aufwändig und kann bei einer zu großen Aufwölbung des Moduls den thermischen Kontakt ebenfalls nicht mehr sicherstellen.

Die WO 2004/071143, die WO 2009/121439 und die US 2008/0130275 A1 zeigen jeweils Halterungen für LED tragende Platinen, bei der diese mittels Federelementen auf einen Träger gepresst werden.

Die Anmeldeschrift US 2011/0069502 A1 offenbart eine Montagevorrichtung für eine LED tragende Platine. Die Platine wird mittels Federkräfte gegen eine wärmeleitende Oberfläche der Montagevorrichtung gedrückt.

### Darstellung der Erfindung

Die Aufgabe der vorliegenden Erfindung ist es, eine sichere und zuverlässige, jedoch mit einfachen Mitteln lösbare Befestigung eines Leuchtmoduls auf einem Leuchtmodulträger zu ermöglichen, wobei die Kühlung des Leuchtmoduls in allen Betriebssituationen sichergestellt werden soll.

Diese Aufgabe wird gelöst durch kennzeichnenden Merkmale des Anspruchs 1.

Besonders vorteilhafte Ausgestaltungen finden sich in den abhängigen Ansprüchen.

Indem mindestens ein erstes Befestigungselement zur Befestigung des Leuchtmoduls auf dem Leuchtmodulträger vorgesehen ist, wobei das erste Befestigungselement derart ausgeführt ist, dass das Leuchtmodul mit einer definierten Anpresskraft derart auf den Leuchtmodulträger aufgepresst wird, dass ein definierter Wärmeübergang zwischen Leuchtmodul und Leuchtmodulträger ermöglicht wird, wird eine gute Wärmeabfuhr erzielt. Dadurch, dass im Bereich des ersten Befestigungselements eine Bewegung des Leuchtmoduls, insbesondere eine thermische Ausdehnung, parallel zur Hauptebene des Leuchtmoduls ermöglicht wird, wird vermieden, dass sich der Leuchtmodulträger bei zunehmender Erhitzung verbiegt oder reißt. Ein guter Wärmeübergang ist insbesondere gegeben, wenn der Kontaktwiderstand an der Übergangsfläche vom Leuchtmodul zum Leuchtmodulträger nicht mehr als 20.000 m²K/W, bevorzugt nicht mehr als 5.000 m²k/W beträgt. Indem die Anpresskraft so gewählt ist, dass auf die Wärmeübergangsflächen ein Druck zwischen 0,002 N/mm² und 1,0 N/mm², bevorzugt zwischen 0,05 N/mm² und 0,5 N/mm² besonders bevorzugt zwischen 0,08 N/mm² und 0,3 N/mm², insbesondere von annähernd 0,1 N/mm² bis 0,2 N/mm² ausgeübt wird, wird bei den üblichen Bedingungen eines derartigen Systems sowohl ein guter Wärmeübergang ermöglicht, als auch eine a eine gute Lösbarkeit der Verbindung im Falle eines Austauschs der Lichtquelle. Als Leuchtmodule sind insbesondere Leiterplatten oder Substrate mit darauf angeordneten Lichtquellen anzusehen, wobei auch weitere Bauteile wie beispielsweise Anschlussvorrichtungen wie Stecker oder Lötfahnen, elektronische Schaltungen oder einzelne Bauteile vorgesehen sein können.

Indem mindestens ein zweites Befestigungselement vorgesehen ist, welches den Leuchtmodulträger an zumindest einer Stelle im Bereich des zweiten Befestigungselements fixiert, wird einerseits sichergestellt, dass das Leuchtmodul sicher positioniert ist, was beispielsweise in Relation zu optischen Mitteln wie Reflektoren oder Linsen wichtig für eine genaue Strahlführung des ausgesandten Lichts sein kann, und andererseits aufgrund der Beweglichkeit im ersten Befestigungselement keine unzulässige mechanische Beanspruchung auftritt. Es wird so eine gewisse Aufteilung der Aufgaben zwischen den Befestigungselementen erzielt, d.h. das mindesten eine erste Befestigungselement dient dem Aufbringen einer definierten Anpresskraft, um einen guten Wärmeübergang zum Leuchtmodulträger zu ermöglichen, während das mindestens eine zweite Befestigungselement der mechanischen Positionierung dient.

Indem das zweite Befestigungselement mindestens eine Schraube und/oder mindestens ein Niet umfasst wird auf besonders einfache Weise das Leuchtmodul in seiner Position festgelegt, beispielsweise, indem in einer Platine des Leuchtmoduls ein Schraubenloch mit dem Durchmesser der Schraube vorgesehen ist und in dem Leuchtmodulträger ein Gewindeloch zur Aufnahme der Schraube.

Es kann ebenfalls von Vorteil sein, wenn das Leuchtmodul in einem definierten Bereich mittels einer Klebeverbindung fixiert ist. Dieser Bereich nimmt zweckmäßigerweise nur einen kleinen Teil, insbesondere weniger als 20 % der mit dem Leuchtmodulträger in Kontakt stehenden Fläche ein, beispielsweise bei einem rechteckigen Modul einen an die Schmalseite grenzenden Bereich.

Generell ist es von Vorteil, wenn das zweite Befestigungselement und das erste Befestigungselement mehr als 50% der Länge des Leuchtmoduls, gemessen in der Richtung zwischen den Befestigungsbereichen, voneinander beabstandet sind, da bei einem weiten Abstand der Befestigungsbereiche der Effekt der thermischen Ausdehnung des Leuchtmoduls besonders groß ist.

Zweckmäßigerweise umfasst das erste Befestigungselement mindestens ein Federelement. Federelemente sind besonders geeignet, eine definierte Kraft aufzubringen und dabei dennoch Maßtoleranzen ausgleichen zu können. Damit wird sowohl ein hinreichend fester Kontakt für einen optimierten Wärmeübergang ermöglicht, als auch ein zu starkes Anpressen vermieden und die gewünschte Beweglichkeit des Leuchtmoduls gewährleistet. Auch ist ein Lösen der Verbindung einfach wieder möglich.

Indem das erste Befestigungselement mindestens ein Stanzteil umfasst, insbesondere als Stanzteil ausgebildet ist, ist eine einfache Fertigung möglich.

Besonders einfach ist die Fertigung, wenn das Stanzteil als gestanztes Federblech ausgebildet ist.

Es ist von Vorteil, wenn das Federelement mindestens einen ersten Befestigungsbereich zur Befestigung an dem Leuchtmodulträger und mindestens einen Federarm zum Aufbringen der Anpresskraft auf das Leuchtmodul aufweist. Dies ist ein besonders einfacher Aufbau, der sich beispielsweise mit Stanzteilen leicht fertigen lässt.

Indem das Federelement mindestens einen zweiten Befestigungsbereich zur Befestigung an dem Leuchtmodulträger aufweist, kann eine besonders gute Befestigung erzielt werden.

Indem der zweite Befestigungsbereich als das zweite Befestigungselement ausgebildet ist oder das zweite Befestigungselement umfasst, kann mit einem einzigen Bauteil eine Fixierung des Leuchtmoduls an einer Stelle sowie eine verschiebbare Befestigung an anderer Stelle erzielt werden. Dies reduziert den Montageaufwand.

Vorteilhafterweise sind der erste Befestigungsbereich und der zweite Befestigungsbereich mittels mindestens einer Brücke verbunden. Dadurch ist eine einfache Fertigung und Montage möglich.

Indem die Brücke mindestens ein Federelement umfasst und/oder als mindestens ein Federelement ausgebildet ist wird ein besonders einfacher Aufbau erzielt, bei dem die Zahl der benötigten Teile minimiert werden kann.

In einer vorteilhaften Ausbildung weist die Brücke zwischen den beiden Befestigungsbereichen mindestens einen Aufsatzpunkt zur Krafteinleitung auf das Leuchtmodul auf. Dadurch kann die Krafteinleitung besonders vorteilhaft an den Bereichen des Leuchtmoduls erfolgen, wo diese benötigt wird.

Weiterhin ist es von Vorteil, wenn das erste Befestigungselement mindestens ein Fixiermittel zur Begrenzung der Bewegung des Lichtmoduls aufweist. Dadurch ist eine Bewegung innerhalb definierter Grenzen möglich, so dass beispielsweise eine hinreichend genaue Positionierung des Leuchtmoduls in Relation zu einem optischen Mittel, wie beispielsweise einem Reflektor, verwirklicht werden kann, und dennoch eine hinreichende Ausdehnung des Leuchtmoduls möglich ist, um ungewünschte Verformung oder Ablösung des Moduls vom Träger zu vermieden.

Indem das erste Befestigungselement im Wesentlichen eine U-förmige Geometrie aufweist, ist eine besonders einfache Fertigung möglich. Insbesondere können dabei der Bogen das U als Befestigungsbereich für die Befestigung des ersten Befestigungselements an dem Leuchtmittelträger dienen, während die beiden Schenkel des U als Andruckelement, beispielsweise in Form eines Federelements, das Leuchtmodul auf den Leuchtmodulträger pressen.

In einer weiteren vorteilhaften Ausbildung weist das erste Befestigungselement im Wesentlichen eine rahmenförmige Geometrie auf. Dies ist ein einfacher Aufbau, der insbesondere bei Befestigungselementen mit zwei Befestigungsbereichen vorteilhaft verwendet werden kann, da diese beispielsweise an gegenüberliegenden Seiten des Rahmens angeordnet sind, währen die Verbindung dieser Seiten mittels zweier Brücken erfolgt, zwischen denen die Lichtquellen des Leuchtmoduls angeordnet sind.

Als Lichtquellen kommen bevorzugt Halbleiterlichtquellen, insbesondere Leuchtdioden (LED) oder organische Leuchtdioden (OLED) zum Einsatz. Diese bieten eine hohe Lichtausbeute und profitieren besonders von einer guten Kühlung, da sich deren Lebensdauer und Farbtreue erhöht.

Es ist ebenfalls von Vorteil, wenn der Leuchtmodulträger als Kühlkörper ausgebildet ist, da so ein einfacher Aufbau erzielt und die Kühlung der Lichtquellen optimiert wird.

Es kann auch von Vorteil sein, wenn der Leuchtmodulträger als Gehäuseteil einer Leuchte ausgebildet ist. Dadurch wird ein besonders einfacher Aufbau erzielt und das Leuchtengehäuse kann zur Kühlung verwendet werden.

Auch wenn üblicherweise auf ein TIM zwischen Leuchtmodul und Leuchtmodulträger verzichtet werden kann, kann bei einigen Anwendungen auch ein solches Material zwischen Leuchtmodul und Leuchtmodulträger vorteilhaft sein, um den thermischen Übergang weiter zu verbessern.

Vorteilhafterweise ist eine Serie von ersten Befestigungsmitteln vorgesehen, wobei unterschiedliche Befestigungsmittel der Serie einen im Wesentlichen identischen ersten Befestigungsbereich aufweisen. Dadurch kann der Leuchtmodulträger beim Einsatz verschiedener Befestigungsmittel, wie er beispielsweise bei Verwendung unterschiedlicher Leuchtmodule nötig ist, jeweils gleich ausgebildet sein und die Anpassung erfolgt durch die Auswahl des geeigneten Befestigungsmittels.

Insbesondere ist es zweckmäßig, wenn 'bei der Serie von Befestigungsmitteln unterschiedliche Befestigungsmittel der Serie im Wesentlichen die gleiche Geometrie aufweisen und sich durch die Stärke der auf das Leuchtmodul ausübbaren Anpresskraft unterscheiden. Dadurch kann bei ansonsten unveränderter Geometrie von Leuchtmodul und Leuchtmodulträger die Anpresskraft dem Einsatzzweck angepasst werden, also beispielsweise bei Leuchtmodulen mit geringer Wärmentwicklung eine geringere Anpresskraft gewählt werden als bei solchen mit hoher Wärmeentwicklung.

### Kurze Beschreibung der Zeichnungen

Im Folgenden soll die Erfindung anhand von Ausführungsbeispielen näher erläutert werden. Dabei können zur Übersichtlichkeit gleiche oder gleichwirkende Elemente mit gleichen Bezugszeichen versehen sein. Die Figuren zeigen:
- Fig. 1: ein erstes Ausführungsbeispiel der Erfindung in einer perspektivischen Gesamtansicht, in einer perspektivischen Detailansicht sowie einem Querschnitt,
- Fig. 2: ein zweites Ausführungsbeispiel der Erfindung in einer perspektivischen Gesamtansicht, in einer perspektivischen Detailansicht sowie einer Seitenansicht,
- Fig. 3: ein drittes Ausführungsbeispiel der Erfindung in einer perspektivischen Gesamtansicht, in einer perspektivischen Detailansicht sowie einer Seitenansicht,
- Fig. 4: ein viertes Ausführungsbeispiel der Erfindung in einer perspektivischen Gesamtansicht, in einer perspektivischen Detailansicht sowie einer Seitenansicht,
- Fig. 5: ein fünftes Ausführungsbeispiel der Erfindung in einer perspektivischen Gesamtansicht, in einer perspektivischen Detailansicht sowie einer Seitenansicht.

### Bevorzugte Ausführung der Erfindung

Figur 1 zeigt ein erstes Ausführungsbeispiel einer erfindungsgemäßen Beleuchtungsvorrichtung 100 in einer perspektivischen Gesamtansicht, in einer perspektivischen Detailansicht sowie einem Querschnitt. Ein rechteckiges Leuchtmodul 120 ist auf einem Leuchtmodulträger 110 angeordnet, wobei das Leuchtmodul 120 LEDS 130 als Lichtquellen sowie einen Anschlussstecker 140 zur elektrischen Kontaktierung aufweist. Das Leuchtmodul 120 ist mit einem rahmenförmigen ersten Befestigungselement 145 auf dem Leuchtmodulträger 110 befestigt, welcher zwei Befestigungsbereiche 150, 160 aufweist, die mittels zweier Brücken 170 verbunden sind. Der erste Befestigungsbereich 150 stellt eine erste Rahmenseite des Befestigungselements 145 dar und weist zwei Schraublöcher 180 auf, mittels derer er mit hier der Klarheit halber nicht dargestellten Schrauben auf dem Leuchtmodulträger 110 verschraubt werden kann. Auch der zweite Befestigungsbereich 160 weist zwei Schraublöcher 180 auf, durch die mittels zweier hier nicht dargestellter Schrauben das Befestigungselement 145 mit dem Leuchtmodulträger 110 verbunden und somit auch das Leuchtmodul 120 an dieser Stelle fixiert. Die Schrauben und der zweite Befestigungsbereich 160 bilden somit ein zweites Befestigungselement 165, das als Bestandteil des ersten Befestigungselements 145 ausgebildet ist. An den Brücken 170 sind Federarme 190 angeordnet, die auf das Leuchtmodul 120 wirken und dieses mit definierter Anpresskraft auf den Leuchtmodulträger 110 drücken. Das Befestigungselement 145 ist aus einem Federblech ausgestanzt, was eine besonders einfache Fertigung erlaubt. Durch die Vielzahl von Federarmen 190 wird die Anpresskraft verteilt eingeleitet, was eine gleichmäßige Auflagekraft und damit einen gleichmäßigen Wärmeübergang gewährleistet. Die Federarme 190 sind im Bereich der Auflage auf dem Leuchtmodul 120 abgerundet, was die Montage der Beleuchtungsvorrichtung 100 erleichtert und zudem eine Bewegung des Leuchtmoduls 120 erleichtert. Beim Betrieb des Leuchtmoduls wird dieses im Bereich der Leuchtdioden 130 erwärmt und dehnt sich aus. Da es beim zweiten Befestigungsbereich 160 fixiert ist, erfolgt die Ausdehnung bevorzugt in Richtung des ersten Befestigungsbereichs 150. Da die Federarme 190 das Leuchtmodul 110 in seiner thermischen Ausdehnung nicht wesentlich behindert, bleibt die Auflage auf dem Leuchtmodulträger 110 in der gewünschten Kraft bestehen.

In Figur 2 ist ein weiteres Ausführungsbeispiel einer erfindungsgemäßen Beleuchtungsvorrichtung 200 gezeigt. Das Leuchtmodul 220 wird auf dem Leuchtmodulträger 210 mittels eines ersten, ebenfalls aus Federblech gestanzten Befestigungselements 245 gehalten. Als zweites Befestigungselement dienen hier nicht dargestellte Schrauben in den Schraublöchern 285, die das Leuchtmodul 220 an dieser Stelle fixieren. Das erste Befestigungselement 245 ist U-förmig ausgebildet und weist im Bogen des U einen ersten Befestigungsbereich 250 auf, in dem ein Schraubloch 280 zur Aufnahme einer hier nicht dargestellten Schraube vorgesehen ist, um das Befestigungselement 245 auf dem Leuchtmodulträger 210 zu fixieren. Die Schenkel des U sind als Federarme 290 ausgebildet, die das Leuchtmodul 220 mit vordefinierter Kraft auf den Leuchtmodulträger pressen, um den gewünschten Wärmeübergang sicherzustellen. Auch hier ist bei einer Erwärmung des Leuchtmoduls 220 dieses an den Schraublöchern 285 fixiert, während eine Ausdehnung in Richtung des ersten Befestigungsbereichs 250 möglich ist. Um hier die Reibung zu minimieren, sind die Federarme in ihrem Aufsatzpunkt 295 abgerundet. Das Leuchtmodul 220 weist hier noch Befestigungslöcher 299 auf, die alternativ für eine Verschraubung des Moduls nach dem Stand der Technik genutzt werden können, d.h. die gezeigte Lösung eignet sich (wie auch die anderen Ausführungsbeispiele) auch zur Nachrüstung für vorhandene Beleuchtungsvorrichtungen.

Figur 3 zeigt ein weiteres Ausführungsbeispiel für eine Beleuchtungsvorrichtung 300 mit einem Leuchtmodul 320 auf einem Leuchtmodulträger 310, wobei hier das erste Befestigungselement 345 analog zum ersten Ausführungsbeispiel rahmenförmig ausgebildet ist. Der erste Befestigungsbereich 350 weist allerdings analog zum zweiten Ausführungsbeispiel nur ein zentrales Schraubloch 380 auf. Der zweite Befestigungsbereich 360 ist analog zum ersten Ausführungsbeispiel ausgebildet mit Schraublöchern 385 in denen mittels hier nicht dargestellten Schrauben das Leuchtmodul 320 fixiert wird und bildet damit ein zweites Befestigungselement 365. Im Unterschied zu den vorhergehenden Ausführungsbeispielen sind hier die Brücken 370 selbst als Federarme 390 ausgebildet und weisen je Seite zwei Aufsatzpunkte 395 auf. Vorteilhaft bei dieser Konstruktion gegenüber dem ersten Ausführungsbeispiel ist die einfachere Herstellung, da weniger Federarme benötigt werden und diese Bestandteil der Brücken 370 sind und gegenüber dem zweiten Ausführungsbeispiel, dass eine besser verteilte Krafteinleitung erfolgt und diese auch durch die Rahmenbauweise zuverlässiger erfolgen kann als bei einer U-förmigen Bauweise.

Figur 4 zeigt ein weiteres, besonders einfaches Ausführungsbeispiel einer Beleuchtungsvorrichtung 400, bei der das Leuchtmodul 420 analog zum ersten und dritten Ausführungsbeispiel auf dem Leuchtmodulträger 410 mittels hier nicht dargestellter Schrauben in Schraublöchern 485 einseitig fixiert ist und auf der anderen Seite mittels eines streifenförmigen Befestigungselements 445 gehalten wird. Das Befestigungselement 445 weist einen ersten Befestigungsbereich 450 mit einem Schraubloch 480 auf, von dem sich zu beiden Seiten Federarme 490 erstrecken. Die Federarme 490 liegen im Randbereich des Leuchtmoduls 420 auf und drücken dieses so definiert auf den Leuchtmodulträger 410. Um zusätzlich eine mechanische Fixierung zu bieten, sind in den Federarmen 490 Haltedome 498 eingeprägt, die eine zu weitgehende Verschiebung des Leuchtmoduls 420 durch Eingriff in die Schraublöcher 499 eingreifen. Diese Schraublöcher 499 können, analog zum Modul im zweiten Ausführungsbeispiel, bereits in Modulen nach dem Stand der Technik vorhanden sein, es ist aber auch möglich, dass Module gezielt für diesen Verwendungszweck mit derartigen Löchern versehen werden.

Figur 5 zeigt eine Variante der zweiten Ausführungsform, die sich im Wesentlichen nur durch die Ausgestaltung des Leuchtmoduls 520 unterscheidet, da dieses nun keine Schraublöcher 299 mehr aufweist und dadurch kompakter aufgebaut ist. Die Fixierung mittels der Schraublöcher 585 erfolgt analog zu denen im zweiten Ausführungsbeispiel über die Löcher 285, ebenso wie der Andruck mittels des Befestigungselements 545 analog zu dem beim Befestigungselement 245 erfolgt, nämlich durch Federarme 590, wobei das Befestigungselement 545 an einem ersten Befestigungsbereich 550 mittels einer Schraube in dem Schraubloch 580 gehalten wird. Auch die Ausrundung der Federarme 590 an den Aufsatzpunkt 595 ist gleich ausgeführt. Die beiden Befestigungselemente 545 und 245 können als Repräsentanten einer Serie von Befestigungselemente angesehen werden, die die gleiche geometrische Grundform besitzen, aber zur Anpassung an unterschiedliche Geometrien on Leuchtmodulen 220, 520 unterschiedliche Höhen d aufweisen, so dass unterschiedlich hohe Leuchtmodule 220, 520 mit gleicher Federkraft beaufschlagt werden könne, oder aber gleich hohe Leuchtmodule 220, 520 mit unterschiedlicher Federkraft.

Insbesondere die Befestigungselemente 245, 445 und 545, die mit nur einer Schraube gehalten werden, könne zusätzlich noch Elemente aufweisen, die ein Verdrehen beim Festschrauben verhindern, wie beispielsweise Haltenasen, die in eine Vertiefung im Leuchtmodulträger 210, 410, 510 eingreifen.

Soll der Anpressdruck der Federarme 190, 290 bei den gezeigten Befestigungselementen 145, 245 verändert werden, können beispielsweise im Rahmen einer Serie von Befestigungselementen Federarme unterschiedlicher Federkonstanten verwendet werden oder aber eine Vorbiegung der Federarme 190, 290 variiert werden, so dass je nach Anwendungszweck das passende Befestigungselement ausgewählt werden kann.

Selbstverständlich erschließen sich dem Fachmann noch weitere Varianten der Erfindung, beispielsweise durch eine Kombination von Elementen der Ausführungsbeispiele, die hier nicht gezeigte werden konnten. Die Ausführung des Leuchtmodulträgers kann beispielsweise als dedizierter Kühlkörper erfolgen oder aber als Teil eines Leuchtengehäuses. Für den Aufbau des Leuchtmoduls und die dort verwendeten Lichtquellen sind dem Fachmann ebenfalls eine Vielzahl von Möglichkeiten wie die Verwendung von Kunststoff- oder Metallkernplatinen oder von verschiedensten LEDs bekannt. Auch die Geometrie der Leuchtmodule kann sich unterscheiden, indem beispielsweise die Seitenverhältnisse abweichen oder auch gänzlich andere Formen wie Dreiecke oder Kreise als Grundform in Frage kommen.

## Patentansprüche

1. Beleuchtungsvorrichtung (100, 200, 300, 400, 500) umfassend mindestens ein Leuchtmodul (120, 220, 320, 420, 520) und mindestens einen Leuchtmodulträger (110, 210, 310, 410, 510), wobei der Leuchtmodulträger (110, 210, 310, 410, 510) zur Wärmeabfuhr von dem Leuchtmodul (120, 220, 320, 420, 520) vorgesehen ist und mindestens ein erstes Befestigungselement (145, 245, 345, 445, 545) zur Befestigung des Leuchtmoduls (120, 220, 320, 420, 520) auf dem Leuchtmodulträger (110, 210, 310, 410, 510) vorgesehen ist, wobei das erste Befestigungselement (145, 245, 345, 445, 545) derart ausgeführt ist, dass das Leuchtmodul (120, 220, 320, 420, 520) mit einer definierten Anpresskraft derart auf den Leuchtmodulträger (110, 210, 310, 410, 510) aufgepresst wird, dass ein definierter Wärmeübergang zwischen Leuchtmodul (120, 220, 320, 420, 520) und Leuchtmodulträger (110, 210, 310, 410, 510) und im Bereich des ersten Befestigungselements (145, 245, 345, 445, 545) eine Bewegung des Leuchtmoduls (120, 220, 320, 420, 520), parallel zur Hauptebene des Leuchtmoduls (120, 220, 320, 420, 520) ermöglicht wird, wobei mindestens ein zweites Befestigungselement (165, 365) vorgesehen ist, welches das Leuchtmodul (120, 220, 320, 420, 520) und den Leuchtmodulträger (110, 210, 310, 410, 510) an zumindest einer Stelle im Bereich des zweiten Befestigungselements (165, 365) fixiert, **dadurch gekennzeichnet, dass** das erste Befestigungselement (145, 245, 345, 445, 545) mindestens ein Stanzteil umfasst, wobei das Stanzteil als gestanztes Federblech ausgebildet ist.

2. Beleuchtungsvorrichtung (100, 200, 300, 400, 500) nach Anspruch 1, wobei das zweite Befestigungselement (165, 365) mindestens eine Schraube und/oder mindestens ein Niet umfasst.

3. Beleuchtungsvorrichtung (100, 200, 300, 400, 500) nach einem der Ansprüche 1 oder 2, wobei das erste Befestigungselement (145, 245, 345, 445, 545) mindestens ein Federelement umfasst.

4. Beleuchtungsvorrichtung (100, 200, 300, 400, 500) nach Anspruch 3, wobei das Federelement mindestens einen ersten Befestigungsbereich (150, 250, 350, 450, 550) zur Befestigung an dem Leuchtmodulträger (110, 210, 310, 410, 510) und mindestens einen Federarm (190, 290, 390, 490, 590) zum Aufbringen der Anpresskraft auf das Leuchtmodul (120, 220, 320, 420, 520) aufweist.

5. Beleuchtungsvorrichtung (100, 200, 300, 400, 500) nach Anspruch 4, wobei das Federelement mindestens einen zweiten Befestigungsbereich (160, 360) zur Befestigung an dem Leuchtmodulträger (110, 210, 310, 410, 510)aufweist.

6. Beleuchtungsvorrichtung (100, 200, 300, 400, 500) nach einem Anspruch 5, wobei der erste Befestigungsbereich (150, 350) und der zweite Befestigungsbereich (160, 360) mittels mindestens einer Brücke (170, 370) verbunden sind.

7. Beleuchtungsvorrichtung (100, 200, 300, 400, 500) nach Anspruch 6, wobei die Brücke (170, 370) mindestens ein Federelement (190, 390) umfasst und/oder als mindestens ein Federelement (190, 390) ausgebildet ist.

8. Beleuchtungsvorrichtung (100, 200, 300, 400, 500) nach einem der Ansprüche 6 oder 7, wobei die Brücke (170, 370) zwischen den beiden Befestigungsbereichen mindestens einen Aufsatzpunkt zur Krafteinleitung auf das Leuchtmodul (120, 220, 320, 420, 520) aufweist.

9. Beleuchtungsvorrichtung (100, 200, 300, 400, 500) nach einem der Ansprüche 1 bis 8, wobei das erste Befestigungselement (445) mindestens ein Fixiermittel zur Begrenzung der Bewegung des Leuchtmoduls (120, 220, 320, 420, 520) aufweist.

10. Beleuchtungsvorrichtung (100, 200, 300,400, 500) nach einem der Ansprüche 1 bis 9, wobei das erste Befestigungselement (245, 545) im Wesentlichen eine U-förmige Geometrie aufweist.

11. Beleuchtungsvorrichtung (100, 200, 300, 400, 500) nach einem der Ansprüche 1 bis 10, wobei das erste Befestigungselement (145, 345) im Wesentlichen eine rahmenförmige Geometrie aufweist.

## Claims

1. Illuminating device (100, 200, 300, 400, 500) comprising at least one lighting module (120, 220, 320, 420, 520) and at least one lighting module support (110, 210, 310, 410, 510), wherein the lighting module support (110, 210, 310, 410, 510) is provided in order to dissipate heat from the lighting module (120, 220, 320, 420, 520) and at least one first fastening element (145, 245, 345, 445, 545) for fastening the lighting module (120, 220, 320, 420, 520) on the lighting module support (110, 210, 310, 410, 510) is provided, wherein the first fastening element (145, 245, 345, 445, 545) is designed in such a way that the lighting module (120, 220, 320, 420, 520) is pressed with a defined pressing force onto the lighting module support (110, 210, 310, 410, 510) in such a way that a defined transfer of heat between the lighting module (120, 220, 320, 420, 520) and lighting module support (110, 210, 310, 410, 510) is enabled, and, in the region of the first fastening element (145, 245, 345, 445, 545), a movement of the lighting module (120, 220, 320, 420, 520) parallel to the main plane of the lighting module (120, 220, 320, 420, 520) is enabled, wherein at least one second fastening element (165, 365) is provided, which fixes the lighting module (120, 220, 320, 420, 520) and the lighting module support (110, 210, 310, 410, 510) at least at one point in the region of the second fastening element (165, 365), **characterized in that** the first fastening element (145, 245, 345, 445, 545) comprises at least one punched part, wherein the punched part is formed as a punched spring steel sheet.

2. Illuminating device (100, 200, 300, 400, 500) according to Claim 1, wherein the second fastening element (165, 365) comprises at least one screw and/or at least one rivet.

3. Illuminating device (100, 200, 300, 400, 500) according to either of Claims 1 and 2, wherein the first fastening element (145, 245, 345, 445, 545) comprises at least one spring element.

4. Illuminating device (100, 200, 300, 400, 500) according to Claim 3, wherein the spring element comprises at least one first fastening region (150, 250, 350, 450, 550) for fastening on the lighting module support (110, 210, 310, 410, 510) and at least one spring arm (190, 290, 390, 490, 590) for applying the pressing force to the lighting module (120, 220, 320, 420, 520).

5. Illuminating device (100, 200, 300, 400, 500) according to Claim 4, wherein the spring element comprises at least one second fastening region (160, 360) for fastening on the lighting module support (110, 210, 310, 410, 510).

6. Illuminating device (100, 200, 300, 400, 500) according to Claim 5, wherein the first fastening region (150, 350) and the second fastening region (160, 360) are connected by means of at least one bridge (170, 370).

7. Illuminating device (100, 200, 300, 400, 500) according to Claim 6, wherein the bridge (170, 370) comprises at least one spring element (190, 390) and/or is formed as at least one spring element (190, 390).

8. Illuminating device (100, 200, 300, 400, 500) according to either of Claims 6 and 7, wherein the bridge (170, 370) comprises, between the two fastening regions, at least one contact point for introducing force onto the lighting module (120, 220, 320, 420, 520).

9. Illuminating device (100, 200, 300, 400, 500) according to one of Claims 1 to 8, wherein the first fastening element (445) comprises at least one fixing means for delimiting the movement of the lighting module (120, 220, 320, 420, 520).

10. Illuminating device (100, 200, 300, 400, 500) according to one of Claims 1 to 9, wherein the first fastening element (245, 545) has a substantially U-shaped geometry.

11. Illuminating device (100, 200, 300, 400, 500) according to one of Claims 1 to 10, wherein the first fastening element (145, 345) has a substantially frame-shaped geometry.

## Revendications

1. Dispositif d'éclairage (100, 200, 300, 400, 500) comprenant au moins un module lumineux (120, 220, 320, 420, 520) et au moins un support de module lumineux (110, 210, 310, 410, 510), le support de module lumineux (110, 210, 310, 410, 510) étant prévu pour dissiper la chaleur du module lumineux (120, 220, 320, 420, 520) et au moins un premier élément de fixation (145, 245, 345, 445, 545) étant prévu pour fixer le module lumineux (120, 220, 320, 420, 520) sur le support de module lumineux (110, 210, 310, 410, 510), le premier élément de fixation (145, 245, 345, 445, 545) étant réalisé de telle sorte que le module lumineux (120, 220, 320, 420, 520) peut être pressé avec une force de pression définie sur le support de module lumineux (110, 210, 310, 410, 510) de manière telle que sont rendus possibles un transfert de chaleur défini entre le module lumineux (120, 220, 320, 420, 520) et le support de module lumineux (110, 210, 310, 410, 510) et, dans la zone du premier élément de fixation (145, 245, 345, 445, 545), un mouvement du module lumineux (120, 220, 320, 420, 520) parallèlement au plan principal du module lumineux (120, 220, 320, 420, 520), au moins un deuxième élément de fixation (165, 365) étant prévu, lequel fixe le module lumineux (120, 220, 320, 420, 520) et le support de module lumineux (110, 210, 310, 410, 510) en au moins un point dans la zone du deuxième élément de fixation (165, 365), **caractérisé en ce que** le premier élément de fixation (145, 245, 345, 445, 545) comprend au moins une une pièce découpée, la pièce découpée étant réalisée en tant que tôle élastique découpée.

2. Dispositif d'éclairage (100, 200, 300, 400, 500) selon la revendication 1, le deuxième élément de fixation (165, 365) comprenant au moins une vis et/ou au moins un rivet.

3. Dispositif d'éclairage (100, 200, 300, 400, 500) selon l'une des revendications 1 ou 2, le premier élément de fixation (145, 245, 345, 445, 545) comprenant au moins un élément élastique.

4. Dispositif d'éclairage (100, 200, 300, 400, 500) selon la revendication 3, l'élément élastique présentant au moins une première zone de fixation (150, 250, 350, 450, 550) pour fixation au support de module lumineux (110, 210, 310, 410, 510) et au moins un bras élastique (190, 290, 390, 490, 590) pour l'application de la force de pression sur le module lumineux (120, 220, 320, 420, 520).

5. Dispositif d'éclairage (100, 200, 300, 400, 500) selon la revendication 4, l'élément élastique présentant au moins une deuxième zone de fixation (160, 360) pour fixation au support de module lumineux (110, 210, 310, 410, 510).

6. Dispositif d'éclairage (100, 200, 300, 400, 500) selon une revendication 5, la première zone de fixation (150, 350) et la deuxième zone de fixation (160, 360) étant reliées au moyen d'au moins un pont (170, 370).

7. Dispositif d'éclairage (100, 200, 300, 400, 500) selon la revendication 6, le pont (170, 370) comprenant au moins un élément élastique (190, 390) et/ou étant réalisé en tant qu'au moins un élément élastique (190, 390).

8. Dispositif d'éclairage (100, 200, 300, 400, 500) selon l'une des revendications 6 ou 7, le pont (170, 370) entre les deux zones de fixation présentant au moins un point de pose pour introduire la force sur le module lumineux (120, 220, 320, 420, 520).

9. Dispositif d'éclairage (100, 200, 300, 400, 500) selon l'une des revendications 1 à 8, le premier élément de fixation (445) présentant au moins un moyen de fixation pour limiter le mouvement du module lumineux (120, 220, 320, 420, 520).

10. Dispositif d'éclairage (100, 200, 300,400, 500) selon l'une des revendications 1 à 9, le premier élément de fixation (245, 545) présentant sensiblement une géométrie en forme de U.

11. Dispositif d'éclairage (100, 200, 300, 400, 500) selon l'une des revendications 1 à 10, le premier élément de fixation (145, 345) présentant sensiblement une géométrie en forme de cadre.
